# EUROPÄISCHE PATENTSCHRIFT

(11) **EP 2 898 154 B1**
(45) Veröffentlichungstag und Bekanntmachung des Hinweises auf die Patenterteilung: **04.11.2020**
(21) Anmeldenummer: 13765354.9
(22) Anmeldetag: 18.09.2013
(51) Int. Cl.: E04B 1/76, E04B 1/80

(54) **WANDAUFBAU MIT EINEM INNENDÄMMUNGSSYSTEME MIT VERLEGTEN WÄRMEDÄMMPLATTEN BEI VARIABLEN FUGENABSTÄNDEN**
WALL STRUCTURE WITH AN INTERIOR INSULATION SYSTEMS HAVING LAID THERMALLY INSULATING PANELS WITH VARIABLE GAP SIZES
STRUCTURE MURALE AVEC UN SYSTÈME D'ISOLATION INTÉRIEURE COMPORTANT DES PLAQUES D'ISOLATION THERMIQUE AVEC DES ÉCARTS DE JOINTS VARIABLES

(30) Priorität: 22.09.2012 DE 102012018793; 10.04.2013 DE 102013006179
(43) Veröffentlichungstag der Anmeldung: 29.07.2015
(73) Patentinhaber: Evonik Operations GmbH, 45128 Essen (DE)
(72) Erfinder: KRATEL, Günter, 87471 Durach (DE); EYHORN, Thomas, 87452 Altusried (DE); WEBER, Helmut, 85560 Ebersberg (DE); BORCHERT, Gerd, 87471 Durach (DE)
(74) Vertreter: Evonik Patent Association
(86) Internationale Anmeldenummer: PCT/EP2013/069375
(87) Internationale Veröffentlichungsnummer: WO 2014/044709

(56) Entgegenhaltungen:
- EP-A2- 1 236 703
- DE-A1-102010 044 789
- DE-U1-202010 009 060

## Beschreibung

Der Wärmedämmung kommt vor dem Hintergrund steigender Energiekosten und den höheren Anforderungen an die Energieeinsparung eine immer höhere Bedeutung zu. Eine neue Generation von Wärmedämmstoffen, sind die mikroporösen Wärmedämmstoffe auf Basis von pyrogenen Kieselsäuren oder Kieselsäureaerogelen. Diese zeichnen sich neben ihrer Nichtbrennbarkeit und ihrer physiologischen Unbedenklichkeit vor allem durch eine hohe Wärmedämmwirkung im Bereich von minus 200°C bis hin zu 1000°C aus. Mikroporöse Platten auf der Basis von pyrogener Kieselsäure, wie z. B. in EP-A-1988228 beschrieben und/oder Aerogelen, Trübungsmittel, armierenden Fasern und gegebenenfalls weiteren Zuschlagstoffen wie gefällten Kieselsäuren oder Flugaschen gelten als Stand der Technik und werden in zahlreichen Anwendungen, unter anderem auch als Kernmaterial in Vakuum-Isolations-Paneelen (VIP) erfolgreich eingesetzt.

Ein gravierender Nachteil ist dabei jedoch, dass diese Dämmstoffe, im Kontakt mit flüssigem Wasser ihre Struktur und somit unter anderem ihre Wärmedämmeigenschaften irreversibel verlieren. Auch eine nachträgliche vollständige Trocknung kann den Originalzustand nicht mehr herstellen.

Um diesen Nachteil auszugleichen wurden mikroporöse Dämmstoffe und Dämmstoffplatten entwickelt welche hydrophob, also wasserabweisend sind. So beschreiben zum Beispiel EP-A-1988228 und DE-A-102010005800 Verfahren zur Herstellung hydrophober Wärmedämmplatten auf Basis pyrogener Kieselsäuren.

Ein Nachteil dieser wasserabweisenden Dämmstoffplatten ist, dass sie keine kapillaraktiven Eigenschaften aufweisen um z.B. Wandfeuchtigkeit (Kondensat) kapillar durch die Wärmedämmschicht an den Innenraum abgeben zu können.

Dies ist für ein nachhaltiges Funktionieren eines Innendämmsystems zwingend erforderlich. In der Offenlegungsschriften DE-U-202009008493 wird z. B. beschrieben, dass die Kapillarwirkung bei einer Wärmedämmplatte erreicht wird, indem man in die Wärmedämmplatte Durchbrüche einbaut, die mit kapillaraktiven Substanzen befüllt sind.

Andere Wärmedämmplatten, z. B. nach DE-A-102010044789 sind so gestaltet, dass zwischen einer kapillaraktiven Deckschichtplatte und einer kapillaraktiven (Grenzschicht) Trägerplatte Wärmedämmelemente mit einer geringeren spezifischen Wärmeleitfähigkeit so in Freiräume eingebaut sind, dass sie von kapillaraktiven Stegen eingefasst sind, welche die Deck- und Trägerplatten miteinander verbinden.

Nachteile bei dieser Art von Wärmedämmverbundplatten sind, dass das Verhältnis von kapillaraktiver Fläche zu Wärmedämmfläche immer gleich ist, d. h. die Größe der kapillaraktiven Fläche also nicht individuell den unterschiedlichen raumklimatischen Verhältnissen angepasst werden kann. Auf extreme Bedingungen wie sie z. B. in Feuchträumen vorliegen, kann man daher nur mit hohem Aufwand reagieren.

Ein weiterer Nachteil ist, dass bei Zuschnitten vor Ort, eventuell der kapillaraktive Anteil verworfen werden muss und somit Feuchtigkeitsnester im Mauerwerk entstehen können. Die Herstellung dieser Art von Verbundplatten ist zudem kostenintensiv.

Aufgabe der Erfindung ist es daher bei bestmöglicher Wärmedämmung eine schlanke Innendämmung zu erreichen, die durch kapillaraktive, wasserdampfdiffusionsoffene Bereiche zum einen eine Aufnahme von Raumluftfeuchtigkeit in die Wand zulässt, zum anderen eine Rückführung von flüssigem Wasser (Kondensat) durch Kapillarität und Verdunstung in den Raum gewährleistet. Gleichzeitig soll eine unkomplizierte, kostengünstige Herstellung der Wärmedämmplatte, sowie eine einfache Anbringung des Dämmsystems vor Ort gegeben sein.

Die technische Aufgabe wird durch einen Wandaufbau mit einem Innendämmungssystem mit Wärmedämmplatten gelöst, wobei die Wärmedämmplatten mit definierter Fugenbreite mittels eines Klebers wandseitig vor Ort auf eine bereits bestehende oder neu angebrachte kapillaraktive Schicht fixiert sind und die Fugen mit einer kapillaraktiven Schicht ausgefüllt, als auch die der Rauminnenseite zugewandte Seite der Wärmedämmplatten mit einer kapillaraktiven Schicht abgedeckt sind und damit allseitig von diesen kapillaraktiven Schichten umgeben sind.

Kapillaraktive Schicht bedeutet hierbei eine Schicht mit einem Wasseraufnahmekoeffizient w von > 0,5 kg/m²h^{0,5}.

Die Fugen werden mit Hilfe von kapillaraktiven, vorzugsweise wärmedämmenden Fugenmassen, Mörteln oder Putzen spaltenfrei aufgefüllt. Zur Raumseite hin werden die Wärmedämmplatten ebenfalls mit einer kapillaraktiven, vorzugsweise wärmedämmenden Schicht abgedeckt, so dass die Wärmedämmplatten allseitig von den oben beschriebenen Schichten umgeben sind.

Erfindungsgemäß wird hierbei eine effektive Wärmedämmung, gleichzeitig kombiniert mit einer ausreichenden Rückführung von Feuchtigkeit, als Kondensat vorliegend, durch Kapillarität, wobei die Wahl der Fugenbreite, in Kombination mit dem Fugenmörtel, die kapillaraktive Leistungsfähigkeit bestimmt. Dampfsperren, wie diese bei den klassischen nicht kapillaraktiven Dämmsystemen zwingend erforderlich sind, fallen weg.

Bevorzugt ist die kapillaraktive Schicht als wärmedämmende Schicht ausgelegt. Die kapillaraktive Schicht kann aus Mörtel oder Putzen, gegebenenfalls mit Geweben verstärkt, oder aus Platten bestehen. In einer besonderen Ausführungsform umfasst die kapillaraktive Schicht Calciumsilikatplatten. Die gemäß der Erfindung eingesetzten Calciumsilikatplatten weisen bevorzugt eine Dichte von 250 - 380 kg/m³ auf.

Gemäß der vorliegenden Erfindung sind die Fugen mit einer kapillaraktiven Schicht ausgefüllt. Dabei beträgt die Breite der Fugen bevorzugt 5 - 30 mm, besonders bevorzugt 8 - 20 mm.

Das Material der kapillaraktiven Schicht weist vorzugsweise eine mittlere Porosität von 50 - 70 Vol.-% auf.

In einer besonderen Ausführungsform der Erfindung umfassen die Fugen Streifen von Calciumsilicat oder sie bestehen daraus.

Die Wasserdampfdiffusionswiderstandszahl des Fugenmateriales beträgt bevorzugt 5 - 20. Die spezifische Wärmeleitfähigkeit des Fugenmateriales ist bevorzugt <0,25 W/mK, besonders bevorzugt < 0,15 W/mK und ganz besonders bevorzugt <0,10 W/mK, ist.

Zur Anwendung gelangen vorzugsweise Wärmedämmstoffplatten mit einer geringen spezifischen Wärmeleitzahl. Dies können organische Wärmedämmplatten, beispielsweise aus Polyurethan oder auch Vakuum-Isolations-Paneele (VIP) sein. Bei Polyurethan und Vakuum-Isolations-Paneele ist zu beachten, dass diese nicht diffusionsoffen sind. Bevorzugt werden anorganische Wärmedämmstoffplatten auf Basis mikroporöser Kieselsäure eingesetzt. Besonders vorteilhaft ist hierbei pyrogen hergestellte Kieselsäure. Die pyrogen hergestellte Kieselsäure wird in der Regel durch Flammenhydrolyse erhalten. Bei diesem Verfahren wird ein verdampftes oder gasförmiges, hydrolysierbares Siliciumhalogenid mit einer Flamme zur Reaktion bringt, die durch Verbrennung von Wasserstoff und eines sauerstoffhaltigen Gases gebildet worden ist. Die Verbrennungsflamme stellt dabei Wasser für die Hydrolyse des Siliciumhalogenides und genügend Wärme zur Hydrolysereaktion zur Verfügung. Ein so hergestelltes Siliciumdioxid wird als pyrogene Kieselsäure bezeichnet. Bei diesem Prozess werden zunächst Primärpartikel gebildet, die nahezu frei von inneren Poren sind. Diese Primärteilchen verschmelzen während des Prozesses über sogenannte "Sinterhälse" zu Aggregaten, die aufgrund ihrer dreidimensionalen, offenen Struktur makroporös sind. Aufgrund dieser Struktur sind pyrogen hergestellte Siliciumdioxidpulver ideale Wärmedämmstoffe, da die Aggregatstruktur eine hinreichende mechanische Stabilität bewirkt, die Wärmeübertragung durch Festkörperleitfähigkeit über die "Sinterhälse" minimiert und eine ausreichend hohe Porosität erzeugt.

Die besten Ergebnisse werden erhalten, wenn die Wärmedämmplatte hydrohobierte, pyrogene Kieselsäure umfasst.

In der Regel enthalten die Wärmedämmplatten neben pyrogener Kieselsäure noch ein oder mehrere Trübungsmittel. Diese umfassen Ruße, Titanoxide, Siliciumcarbide, Zirkonoxide, Ilmenite, Eisentitanate, Eisenoxide, Zirkonsilikate und Manganoxide. Ein Gemisch umfassend pyrogene Kieselsäure und Trübungsmittel enthält in der Regel 30 bis 95 Gew.-% pyrogene Kieselsäure und 5 bis 70 Gew.-% Trübungsmittel, bezogen auf die Summe von pyrogener Kieselsäure und Trübungsmittel.

Die spezifische Wärmeleitfähigkeit der Wärmedämmplatten beträgt bevorzugt weniger als 0,04 W/m·K, besonders bevorzugt weniger als 0,025 W/m·K. Die Dicke der Wärmedämmplatte beträgt bevorzugt 20 bis 70 mm, besonders bevorzugt 30 bis 50 mm.

Durch die Fugenmörtel, bzw. die Putze werden die Wärmedämmplatten fest und luftblasenfrei im Verbundsystem eingebaut und stabilisiert. Vorzugsweise sollen die Mörtelmassen, bzw. Putze, Leichtmörtel mit hoher Porosität und damit geringer spezifischer Wärmeleitfähigkeit sein. Die kapillare Aktivität darf jedoch nicht beeinträchtigt werden. Daher wird die Diffusionsaktivität des Gesamtsystems über den Mörtel und die Fugenbreite gesteuert. Zusätzlich dürfen VIP nicht durch den Kern oder die Randfolie gedübelt werden. Verankerungen sind aber über die Fugen, mit großflächigen Tellern möglich.

Um eine optimale Verklebung von hydrophoben Wärmedämmplatten mit den als wässerigen Systemen vorliegenden Fugenmörteln und Putzen zu gewährleisten können diese, wie in DE-A-102010046678 beschrieben, mit einer hydrophilen Oberfläche ausgestattet werden. Ebenso ist eine hydrophile Kaschierung wie in DE-A-102010046684 beschrieben möglich. Alternativ können die Wärmedämmstoffplatten auch in perforierte Schrumpffolien eingehüllt werden. Die Perforierung dient U. a. der Erhaltung der Diffusionsoffenheit.

Die Fixierung der Wärmedämmplatte geschieht mittels eines Klebers. Dieser Kleber hat bevorzugt eine Wasserdampfdiffusionswiderstandszahl von 10 -100, besonders bevorzugt von 15 - 50.

Die sich auf der Rauminnenseite zugewandten Seite der Wärmedämmplatte befindliche kapillaraktive Schicht, weist bevorzugt eine Wasserdampfdiffusionswiderstandszahl von 5 - 30 auf und umfasst Mörtel, bevorzugt in einer Stärke von 10 mm - 30 mm oder Calciumsilikatplatten mit einer Dicke von 10 - 30 mm, bevorzugt mit einer Dichte von 250 - 380 kg/m³.

Grundsätzlich können die Wärmedämmstoffplatten frei verlegt werden, z.B. gegeneinander versetzt oder wie es die jeweils vorliegende örtliche Gegebenheit, z. B. bei Laibungen, verlangt.

Ein mehrschichtiger Aufbau von Wärmedämmplatten und kapillaraktiver Schicht kann nach Bedarf zur Rauminnenseite wiederholt werden. Das System hat gegenüber herkömmlichen Systemen folgende Vorteile:
a) einfache Anbringung der einzelnen Wärmedämmschichten vor Ort
b) schlankes, raumsparendes System,
c) keine komplizierte und kostenintensive Herstellung von Wärmedämmverbundplatten,
d) unkomplizierter Zuschnitt, Verlegung und Verfugungen, sowie Zusammenbau des Systems vor Ort auch bei Laibungen
e) das System ist auf Grund der vollflächigen Anbringung jeder einzelnen Schicht weitgehend luftdicht, auch bei unebenen Wänden. Dadurch wird Luftzirkulation und somit die Bildung von Wärmebrücken und damit die Gefahr der Schimmelbildung ausgeschlossen.
f) individuelle Kombination der Dämmstoffdicken und diffusionsoffenen Flächen, je nach raumklimatischen Verhältnissen oder Raumnutzung (z. B. Feuchträume) ist es möglich, durch die Bemessung der Fugenbreite (entspricht der kapillaraktiven Flächenleistung)zwischen den Wärmdämmpaneelen die kapillaraktive Leistungsfähigkeit vor Ort zu variieren. Dies wird unterstützt durch Simulationsrechnungen mit materialspezifischen Kennwerten
g) bei Verwendung von rein anorganischen Materialien, wie hydrophoben, mikroporösen Wärmedämmplatten, enthält das System keine Brandlast eine Verlegung von elektrischen Leitungen oder Rohrleitungen ist ohne Zerstörung der Dämmschichten in den Systemfugen möglich.

Der Aufbau des Wärmedämmsystems auf dem zu dämmenden Mauerwerk kann in verschiedenen Varianten geschehen und stellt sich wie folgt dar:
Die zu dämmende Innenwand (1) erhält gegebenenfalls eine mineralische Dichtungsschlämme (MDS). Auf diese, so vorbereitete Wand, wird die erste kapillaraktive Mörtelschicht, die auch als Ausgleichsschicht dienen kann, aufgebracht (2).

### Variante A) (Figur 1):

Auf die kapillaraktive Mörtelschicht (2) werden die Wärmedämmstoffplatten (3) vollflächig so fixiert, dass zwischen den einzelnen Platten individuell breite Fugen (4) entstehen. Fixierte Wärmedämmplatten und Fugen werden mit kapillaraktiven, vorzugsweise wärmedämmenden Putzen (5) aufgefüllt und abgedeckt. Die Fixierung geschieht durch eindrücken der Wärmedämmplatte in die noch nicht abgebundene Mörtelschicht durch Kleber (7) auf die abgebundene Mörtelschicht. Zusätzlich kann die Fixierung der Wärmedämmplatte durch verankern (8) in der Bestandswand durch die Mörtelschicht hindurch geschehen.

### Variante B) (Figur 2):

Auf der kapillaraktiven Mörtelschicht (2) werden kapillaraktive Platten vorzugsweise aus Calciumsilikat (9) fugenfrei verklebt (7) und/oder verankert (8).

Auf die entstandene Wandfläche werden gemäß Variante A) die Wärmedämmplatten (3) und Putze (5) aufgebracht.

### Variante C) (Figur 3):

Auf der kapillaraktiven Mörtelschicht (2) werden gemäß Alternative B) kapillaraktive Platten vorzugsweise aus Calciumsilikat (9) fugenfrei angebracht.

Auf die entstandene Wandfläche werden gemäß Variante B) die Wärmedämmplatten (3) fixiert. Die entstandenen Fugen werden mit kapillaraktiven, vorzugsweise wärmedämmenden Fugenmörteln (10) bündig aufgefüllt. Alternativ werden kapillaraktive, in Länge, Breite und Höhe den Fugen angepassten Leisten, vorzugsweise aus Calciumsilikat eingeklebt. Auf die so entstandene Fläche werden wiederum Platten, vorzugsweise aus Calciumsilikat (9a) angeklebt und/oder verankert, die raumseitige Fläche wird dann optisch gestaltet (11).

### Variante D) (Figur 4):

Gemäß Variante A) werden auf die kapillaraktive Mörtelschicht (2) die Wärmedämmstoffplatten (3) vollflächig so mittels eines Klebers (7) fixiert, dass zwischen den einzelnen Platten individuell breite Fugen (4) entstehen. Gemäß Variante C) werden die entstandenen Fugen mit kapillaraktiven, vorzugsweise wärmedämmenden Fugenmörteln oder Leisten (10) bündig aufgefüllt, alternativ werden kapillaraktive, in Länge, Breite und Höhe den Fugen angepassten Leisten, vorzugsweise aus Calciumsilikat eingeklebt. Auf die so entstandene Fläche werden wiederum Platten, vorzugsweise aus Calciumsilikat (9a) angeklebt oder verankert, die raumseitige Fläche wird dann optisch gestaltet (11).

Die kapillaraktiven Platten und Leisten werden mit kapillaraktiven Klebern (7) auf der jeweiligen Unterschicht befestigt. Bei Wärmedämmplatten mit hygrisch aktiver, also hydrophiler Oberfläche und hydrophoben Kern, können einfache Kleber, z.B.

Fliesenkleber verwendet werden. Bei hydrophober Oberfläche der Wärmedämmplatten, können entsprechende aktive Kleber zur Befestigung herangezogen werden, die eine ausreichende Menge an Netzmitteln enthalten und somit die Benetzbarkeit der Oberfläche der hydrophoben Wärmedämmplatten ermöglichen.

Die eingesetzten Kleber sollen etwas höhere Diffusionswiderstände haben als die Wärmedämmplatten, damit sie als Wasserdampfbremse wirksam werden können. Eventuelles Kondensat entsteht dann an der Klebefläche und wird durch die kapillaraktiven Systeme zurückgeführt.

Optional können sowohl die hydrophoben Wärmedämmplatten als auch die kapillaraktiven Wärmedämmplatten mit Dübeln, vorzugsweise aus Kunststoff und Flachankern im Mauerwerk zusätzlich befestigt werden (8). Zur weiteren Stabilisierung des Gesamtsystems können die Putze mit Gewebe verstärkt werden.

## Patentansprüche

1. Wandaufbau mit einem Innendämmungssystem mit Wärmedämmplatten, wobei die Wärmedämmplatten (3) mit definierter Fugenbreite wandseitig vor Ort auf eine bereits bestehende oder neu angebrachte kapillaraktive Schicht (2, 9) Fixiert sind und die Fugen (4) mit einer kapillaraktiven Schicht (5, 10) ausgefüllt, als auch die der Rauminnenseite zugewandte Seite der Wärmedämmplatten (3) mit einer kapillaraktiven Schicht (5, 9a) abgedeckt sind und damit allseitig von diesen kapillaraktiven Schichten (2, 5, 9, 9a, 10) umgeben sind, **dadurch gekennzeichnet, dass** die Wärmedämmplatten (3) mittels eines Klebers (7) fixiert sind.

2. Wandaufbau mit einem Innendämmungssystem mit Wärmedämmplatten nach Anspruch 1, **dadurch gekennzeichnet, dass** die kapillaraktive Schicht (2, 5, 9, 9a, 10) eine wärmedämmende Schicht ist.

3. Wandaufbau mit einem Innendämmungssystem mit Wärmedämmplatten nach den Ansprüchen 1 oder 2, **dadurch gekennzeichnet, dass** die kapillaraktive Schicht (2, 5, 9, 9a, 10) aus Mörtel (2, 10) oder Putzen (5) oder aus Platten (9, 9a) besteht.

4. Wandaufbau mit einem Innendämmungssystem mit Wärmedämmplatten nach Anspruch 3, **dadurch gekennzeichnet, dass** die Platten (9, 9a) Calciumsilikatplatten sind.

5. Wandaufbau mit einem Innendämmungssystem mit Wärmedämmplatten nach den Ansprüchen 1 bis 4, **dadurch gekennzeichnet, dass** die Breite der Fugen (4) 5 - 30 mm ist.

6. Wandaufbau mit einem Innendämmungssystem mit Wärmedämmplatten, nach den Ansprüchen 1 bis 5, **dadurch gekennzeichnet, dass** die mittlere Porosität der Fugen (4) 50 - 70 Vol.-% beträgt.

7. Wandaufbau mit einem Innendämmungssystem mit Wärmedämmplatten, nach den Ansprüchen 1 bis 6, **dadurch gekennzeichnet, dass** die Fugen (4) Streifen von Calciumsilicat umfassen.

8. Wandaufbau mit einem Innendämmungssystem mit Wärmedämmplatten, nach den Ansprüchen 1 bis 7, **dadurch gekennzeichnet, dass** die Wasserdampfdiffusionswiderstandszahl des Fugenmateriales (10) 5 - 20 und die spezifische Wärmeleitfähigkeit <0,25 W/mK ist.

9. Wandaufbau mit einem Innendämmungssystem mit Wärmedämmplatten nach den Ansprüchen 1 bis 8, **dadurch gekennzeichnet, dass** die Wärmedämmplatten (3) anorganische Platten auf Basis pyrogener Kieselsäure sind.

10. Wandaufbau mit einem Innendämmungssystem mit Wärmedämmplatten, nach den Ansprüchen 1 bis 9, **dadurch gekennzeichnet, dass** die Wärmedämmplatten (3) vorwiegend aus hydrophober, pyrogener Kieselsäure bestehen.

11. Wandaufbau mit einem Innendämmungssystem mit Wärmedämmplatten, nach den Ansprüchen 1 bis 10, **dadurch gekennzeichnet, dass** die Wärmedämmplatten (3) ein oder mehrere Trübungsmittel enthalten.

12. Wandaufbau mit einem Innendämmungssystem mit Wärmedämmplatten, nach den Ansprüchen 1 bis 11, **dadurch gekennzeichnet, dass** die Wärmedämmplatten (3) eine spezifische Wärmeleitfähigkeit von weniger als 0,04 W/m·K besitzen.

13. Wandaufbau mit einem Innendämmungssystem mit Wärmedämmplatten, nach den Ansprüchen 1 bis 12, **dadurch gekennzeichnet, dass** die Dicke der Wärmedämmplatte (3) 20 bis 70 mm beträgt.

14. Wandaufbau mit einem Innendämmungssystem mit Wärmedämmplatten, nach den Ansprüchen 1 bis 13, **dadurch gekennzeichnet, dass** die Wärmedämmplatten (3) Vakuum-Isolations-Paneelen sind.

15. Wandaufbau mit einem Innendämmungssystem mit Wärmedämmplatten, nach den Ansprüchen 1 bis 14, **dadurch gekennzeichnet, dass** die Fixierung der Wärmedämmplatte (3) einen Kleber (7) mit einer Wasserdampfdiffusionswiderstandszahl von 10 -100 umfasst.

16. Wandaufbau mit einem Innendämmungssystem mit Wärmedämmplatten, nach den Ansprüchen 1 bis 14, **dadurch gekennzeichnet, dass** die kapillaraktive Schicht (5, 9a), die sich auf der Rauminnenseite zugewandten Seite der Wärmedämmplatte (3) befindet, eine Wasserdampfdiffusionswiderstandszahl von 5 - 30 aufweist und Mörtel (5) oder Calciumsilikatplatten (9a) mit einer Dicke von jeweils 10 - 30 mm oder mehr umfasst.

17. Wandaufbau mit einem Innendämmungssystem mit Wärmedämmplatten, nach den Ansprüchen 1 bis 15, **dadurch gekennzeichnet, dass** zur Stabilisierung des Wandaufbaus Verankerungen (8) verwendet werden.

## Claims

1. Wall construction comprising an internal insulation system comprising thermal insulation sheets, wherein the thermal insulation sheets (3) are affixed on site with a defined joint width to the wall side of an existing or newly applied capillary-active layer (2, 9) and the joints (4) are filled with a capillary-active layer (5, 10) and the room interior-facing side of the thermal insulation sheets (3) is covered with a capillary-active layer (5, 9a) so that said sheets are surrounded on all sides by these capillary-active layers (2, 5, 9, 9a, 10), **characterized in that** the thermal insulation sheets (3) are affixed by means of an adhesive (7).

2. Wall construction comprising an internal insulation system comprising thermal insulation sheets according to Claim 1, **characterized in that** the capillary-active layer (2, 5, 9, 9a, 10) is a thermal insulation layer.

3. Wall construction comprising an internal insulation system comprising thermal insulation sheets according to Claims 1 or 2, **characterized in that** the capillary-active layer (2, 5, 9, 9a, 10) is made of mortar (2, 10) or renders (5) or of sheets (9, 9a) .

4. Wall construction comprising an internal insulation system comprising thermal insulation sheets according to Claim 3, **characterized in that** the sheets (9, 9a) are calcium silicate sheets.

5. Wall construction comprising an internal insulation system comprising thermal insulation sheets according to Claims 1 to 4, **characterized in that** the width of the joints (4) is 5 to 30 mm.

6. Wall construction comprising an internal insulation system comprising thermal insulation sheets according to Claims 1 to 5, **characterized in that** the average porosity of the joints (4) is 50-70% by volume.

7. Wall construction comprising an internal insulation system comprising thermal insulation sheets according to Claims 1 to 6, **characterized in that** the joints (4) comprise strips of calcium silicate.

8. Wall construction comprising an internal insulation system comprising thermal insulation sheets according to Claims 1 to 7, **characterized in that** the water vapour diffusion resistance number of the joint material (10) is 5-20 and the specific thermal conductivity is <0.25 W/mK.

9. Wall construction comprising an internal insulation system comprising thermal insulation sheets according to Claims 1 to 8, **characterized in that** the thermal insulation sheets (3) are inorganic sheets based on pyrogenic silica.

10. Wall construction comprising an internal insulation system comprising thermal insulation sheets according to Claims 1 to 9, **characterized in that** the thermal insulation sheets (3) are predominantly made of hydrophobic, pyrogenic silica.

11. Wall construction comprising an internal insulation system comprising thermal insulation sheets according to Claims 1 to 10, **characterized in that** the thermal insulation sheets (3) contain one or more opacifiers.

12. Wall construction comprising an internal insulation system comprising thermal insulation sheets according to Claims 1 to 11, **characterized in that** the thermal insulation sheets (3) have a specific thermal conductivity of less than 0.04 W/mK.

13. Wall construction comprising an internal insulation system comprising thermal insulation sheets according to Claims 1 to 12, **characterized in that** the thickness of the thermal insulation sheet (3) is 20 to 70 mm.

14. Wall construction comprising an internal insulation system comprising thermal insulation sheets according to Claims 1 to 13, **characterized in that** the thermal insulation sheets (3) are vacuum insulation panels.

15. Wall construction comprising an internal insulation system comprising thermal insulation sheets according to Claims 1 to 14, **characterized in that** the affixing of the thermal insulation sheet (3) comprises an adhesive (7) having a water vapour diffusion resistance number of 10-100.

16. Wall construction comprising an internal insulation system comprising thermal insulation sheets according to Claims 1 to 14, **characterized in that** the capillary-active layer (5, 9a) on the room interior-facing side of the thermal insulation sheet (3) has a water vapour diffusion resistance number of 5-30 and comprises mortar (5) or calcium silicate sheets (9a) having a thickness of 10-30 mm or more in each case.

17. Wall construction comprising an internal insulation system comprising thermal insulation sheets according to Claims 1 to 15, **characterized in that** anchorings (8) are used to stabilize the wall construction.

## Revendications

1. Structure murale pourvue d'un système d'isolation interne comportant des plaques d'isolation thermique, les plaques d'isolation thermique (3) étant fixées avec une largeur de joint définie côté paroi sur site sur une couche (2, 9) à activité capillaire qui existe déjà ou nouvellement appliquée et les joints (4) étant recouverts par une couche (5, 10) à activité capillaire, tout comme la face orientée vers le côté interne de l'espace des plaques d'isolation thermique (3) est également recouverte d'une couche (5, 9a) à activité capillaire, et lesquelles plaques d'isolation sont donc entourées de tous les côtés par des couches (2, 5, 9, 9a, 10) à activité capillaire, **caractérisée en ce que** les plaques d'isolation thermique (3) sont fixées à l'aide d'un adhésif (7).

2. Structure murale pourvue d'un système d'isolation interne comportant des plaques d'isolation thermique selon la revendication 1, **caractérisée en ce que** la couche (2, 5, 9, 9a, 10) à activité capillaire est une couche d'isolation thermique.

3. Structure murale pourvue d'un système d'isolation interne comportant des plaques d'isolation thermique selon les revendications 1 ou 2, **caractérisée en ce que** la couche (2, 5, 9, 9a, 10) à activité capillaire est constituée de mortier (2, 10) ou d'enduit (5) ou de plaques (9, 9a).

4. Structure murale pourvue d'un système d'isolation interne comportant des plaques d'isolation thermique selon la revendication 3, **caractérisée en ce que** les plaques (9, 9a) sont des plaques en silicate de calcium.

5. Structure murale pourvue d'un système d'isolation interne comportant des plaques d'isolation thermique selon les revendications 1 à 4, **caractérisée en ce que** la largeur des joints (4) est de 5-30 mm.

6. Structure murale pourvue d'un système d'isolation interne comportant des plaques d'isolation thermique selon les revendications 1 à 5, **caractérisée en ce que** la porosité moyenne des joints (4) est de 50-70% en volume.

7. Structure murale pourvue d'un système d'isolation interne comportant des plaques d'isolation thermique selon les revendications 1 à 6, **caractérisée en ce que** les joints (4) comprennent des bandes de silicate de calcium.

8. Structure murale pourvue d'un système d'isolation interne comportant des plaques d'isolation thermique selon les revendications 1 à 7, **caractérisée en ce que** l'indice de résistance à la diffusion de vapeur d'eau du matériau du joint (10) est de 5-20 et la conductibilité thermique spécifique est < 0,25 W/m.K.

9. Structure murale pourvue d'un système d'isolation interne comportant des plaques d'isolation thermique selon les revendications 1 à 8, **caractérisée en ce que** les plaques d'isolation thermique (3) sont des plaques inorganiques à base de silice pyrogène.

10. Structure murale pourvue d'un système d'isolation interne comportant des plaques d'isolation thermique selon les revendications 1 à 9, **caractérisée en ce que** les plaques d'isolation thermique (3) sont principalement constituées de silice pyrogène hydrophobe.

11. Structure murale pourvue d'un système d'isolation interne comportant des plaques d'isolation thermique selon les revendications 1 à 10, **caractérisée en ce que** les plaques d'isolation thermique (3) contiennent un ou plusieurs agents opacifiants.

12. Structure murale pourvue d'un système d'isolation interne comportant des plaques d'isolation thermique selon les revendications 1 à 11, **caractérisée en ce que** les plaques d'isolation thermique (3) possèdent une conductibilité thermique spécifique inférieure à 0,04 W/m.K.

13. Structure murale pourvue d'un système d'isolation interne comportant des plaques d'isolation thermique selon les revendications 1 à 12, **caractérisée en ce que** l'épaisseur de la plaque d'isolation thermique (3) est de 20 à 70 mm.

14. Structure murale pourvue d'un système d'isolation interne comportant des plaques d'isolation thermique selon les revendications 1 à 13, **caractérisée en ce que** les plaques d'isolation thermique (3) sont des panneaux d'isolation sous vide.

15. Structure murale pourvue d'un système d'isolation interne comportant des plaques d'isolation thermique selon les revendications 1 à 14, **caractérisée en ce que** la fixation des plaques d'isolation thermique (3) comprend un adhésif (7) présentant un indice de résistance à la diffusion de vapeur d'eau de 10-100.

16. Structure murale pourvue d'un système d'isolation interne comportant des plaques d'isolation thermique selon les revendications 1 à 14, **caractérisée en ce que** la couche (5, 9a) à activité capillaire, qui se trouve sur la face orientée vers le côté interne de l'espace de la plaque d'isolation thermique (3), présente un indice de résistance à la diffusion de vapeur d'eau de 5-30 et comprend du mortier (5) ou des plaques de silicate de calcium (9a) présentant une épaisseur à chaque fois de 10-30 mm ou plus.

17. Structure murale pourvue d'un système d'isolation interne comportant des plaques d'isolation thermique selon les revendications 1 à 15, **caractérisée en ce que** des ancrages (8) sont utilisés pour la stabilisation de la structure murale.
